# EUROPÄISCHE PATENTSCHRIFT

(11) **EP 0 704 383 B1**
(45) Veröffentlichungstag und Bekanntmachung des Hinweises auf die Patenterteilung: **17.06.1998**
(21) Anmeldenummer: 95110268.0
(22) Anmeldetag: 01.07.1995
(51) Int. Cl.: B65D 19/38

(54) **Palette für den automatischen Stapelwechsel**
Pallet for the automatic exchange of loads
Palette pour l'échange automatique de charges

(30) Priorität: 28.09.1994 DE 4434549
(43) Veröffentlichungstag der Anmeldung: 03.04.1996
(73) Patentinhaber: MAN Roland Druckmaschinen AG, 63075 Offenbach (DE)
(72) Erfinder: Falkenstein, Hermann Josef, D-73035 Göppingen (DE)
(74) Vertreter: Marek, Joachim, Dipl.-Ing.

(56) Entgegenhaltungen:
- BE-A- 851 690
- FR-A- 2 213 882
- FR-A- 2 453 084
- US-A- 2 455 197
- US-A- 2 662 711
- US-A- 2 906 480

## Beschreibung

An bogenverarbeitenden Maschinen des graphischen Bereiches wird vielfach versucht die Zu- und Abfuhr von Bogenstapeln zu automatisieren. Trotz umfangreicher Logistiksysteme stellt die Behandlung der Bogenstapel in bogenverarbeitenden Maschinen ein Problem dar, da z.B. die sogenannte EURO-Palette meist nicht für den automatisierten Ablauf geeignet ist. Daher wurden unter anderem sogenannte Systempaletten, d.h. auf das System zugeschnittene Spezialpaletten verwendet. In Anbetracht der hohen Leistungsfähigkeit von Bogen bogenverarbeitenden Maschinen ist demzufolge eine Verbesserung im Logistikbereich erforderlich.

Aus der US-A-2 662 711 ist eine Palette bekannt, die aus einzelnen Stegen gebildet ist. Die Stege sind je Seite parallel ausgerichtet und insgesamt seitenweise unter einem Winkel von 90° miteinander verbunden. Die Stege sind aus sehr schmalem Flachmaterial gebildet. Eine Eingriffsmöglichkeit für Palettentransportmittel ist nicht vorhanden.

Aus der US-A-2 455 197 ist eine Palette aus profilierten Seitenflächen, die mit 90° Versatz verbunden sind, bekannt. Der Palette fehlen Eingriffsmöglichkeiten für Palettentransportmittel.

Aus der FR-A-2 213 882 ist eine Palette mit einer Profilierung der Seitenflächen bekannt, die der Versteifung dienen. Die Ausrichtung der Profilierung der beiden Seitenflächen der Palette ist parallel zueinander angeordnet.

Ziel der Erfindung ist es eine automatisierte Verarbeitung des Bogenstapels in einer hochleistungsfähigen bogenverarbeitenden Maschine zu erleichtern.

Aufgabe der Erfindung ist es daher eine Palette zu schaffen, die zum konventionellen Transport und zum Transport wie zur Benutzung in einer automatischen Vorrichtung für die Stapelzufuhr an ein automatisches Beschickungssystem einer bogenverarbeitenden Maschine geeignet ist.

Diese Aufgabe wird gelöst nach den Merkmalen des Patentanspruches 1. Insbesondere zeigt sich hier als vorteilhaft, daß die beschriebene Palette sowohl für den automatisierten Ablauf der Stapelverarbeitung in der bogenverarbeitenden Maschine als auch für den konventionellen Transport geeignet ist. Automatisierte Stapelwechselsysteme können auf beiden Tragseiten der Spezialpalette angreifen.

Die Erfindung wird Im folgenden anhand einer bildlichen Darstellung näher beschrieben.
- Figur 1: zeigt eine Aufsicht auf eine Palette,
- Figur 2: zeigt einen Schnitt durch Figur 1 und
- Figur 3: zeigt eine Aufsicht auf die Unterseite der Palette.

Die Spezialpalette 1 ist wie eine normale Transportpalette aufgebaut und an ihrer oberen Tragseite A in an sich bekannter Weise mit Stegen 2 versehen, sodaß sich eine durch Längsrinnen 3 unterbrochene Auflagefläche ergibt. In die Längsrinnen 3 können Tragstäbe von Stapelwechseleinrichtungen eingefahren werden, die zur Aufnahme eines Stapelrests beim automatisierten Stapelwechsel dienen. Die Spezialpalette 1 weist in gleicher Weise Stege 4 auf ihrer unteren Tragseite B auf. Diese Stege 4 sind in einem Winkel von 90 Grad zu den Stegen 2 der oberen Tragseite A angeordnet.

In einer speziellen Ausführungsform können die Stege 2, 4, wenn sie parallel zur kürzeren Seite der Spezialpalette 1 verlaufen, parallel zur längeren Seitenkante der Spezialpalette 1 durch Längsnuten 5 unterbrochen sein. In vorteilhafter Weise sind diese als zwei symmetrisch angeordnete Längsnuten 5 ausgebildet.

Die Spezialpalette 1 weist den Vorteil auf, daß bei beiderseitiger Anordnung von Stegen auch beiderseitig Stapelwechselsysteme angreifen können. Bei der Anordnung der Stege 2, 4 im rechten Winkel zueinander sind für die Stapelverarbeitung unterschiedliche Systeme einsetzbar, wobei die Tragstäbe zur Stapel- bzw. Palettenbehandlung ebenfalls um 90 Grad zueinander angeordnet sein können. Damit wären auch kombinierte Systeme an einem Aggregat z.B. einem Anleger oder einem Ausleger einer bogenverarbeitenden Maschine möglich. Ebenso können konventionelle Tragsysteme in Form von manuell einschiebbaren Tragstäben kombiniert mit angetrieben einschiebbaren Tragstäben, etwa um 90 Grad zueinander versetzt, verwendet werden.

Durch die Längsnuten 5 ist gewährleistet, daß die Spezialpaletten 1 auch auf Rollbahnen an Führungsmitteln z.B. Schienen geführt werden können. Außerdem können die Längsnuten 5 auch dem Einsatz von Hilfseinrichtungen wie einzelnen Tragstäben oder Haltevorrichtungen beim Stapel- oder Palettenwechsel dienen.

Außerdem ist die Spezialpalette 1 zweiseitig verwendbar. Sie kann durch ihre Anordnung an verschiedensten Logistiksystemen eingesetzt und auch im Umlaufverfahren an den bogenverarbeitenden Maschinen verwendet werden. Durch den Grundaufbau in Form einer normalen Palette, z.B. mit den Abmaßen einer EURO-Palette, ist sie auch beim Einsatz normaler Stapeltransportmittel wie z.B. einem Gabelstapler benutzbar.

## Patentansprüche

1. Spezialpalette (1) für den Transport von Bogenstapeln bei der automatisierten Verarbeitung an bogenverarbeitenden Maschinen mit auf der Tragseite (A) der Palette vorgesehenen nutartigen Vertiefungen und stegartigen Erhöhungen in die bzw. zwischen den Trag- und Trennstäbe eingeschoben werden können, wobei die Anordnung von Vertiefungen (3) und Stegen (2, 4) auch auf der zweiten ebenfalls als Tragseite (B) ausgebildeten Seite der Spezialpalette (1) vorgesehen ist und wobei die Vertiefungen (3) und Stege (2, 4) auf der einen Tragseite (A) der Spezialpalette (1) in einem Winkel von 90° zu denen der anderen Tragseite (B) angeordnet sind
**dadurch gekennzeichnet,**
daß die Stege (2, 4) an den Tragseiten (A, B) gleich beabstandet und in etwa der gleichen Breite wie die Vertiefungen (3) vorgesehen sind, und daß die Spezialpalette (1) den Aufbau einer normalen Transportpalette hat, derart, daß zwischen den Tragseiten ein durchgehender Freiraum vorgesehen ist, der zum Eingriff für Palettentransportmittel geeignet ist.

2. Spezialpalette für den Transport von Bogenstapeln nach Anspruch 1,
**dadurch gekennzeichnet,**
daß Stege (2, 4), die parallel zur kürzeren Seitenkante der Spezialpalette (1) angeordnet sind, in einem Winkel von 90° bzw. parallel zur längeren Seitenkante durch Längsnuten (5) unterbrochen sind.

3. Spezialpalette für den Transport von Bogenstapeln nach Anspruch 2,
**dadurch gekennzeichnet,**
daß zwei Längsnuten (5) symmetrisch zu den Seitenkanten angeordnet sind.

## Claims

1. Special pallet (1) for transport of sheet piles during automatic operation on sheet-treating machines with groove-like depressions and bar-like elevations provided on the carrier side (A) of the pallet into which, or between which, the carrying and separating bars can be pushed, wherein the arrangement of depressions (3) and bars (2, 4) is also provided on the second side of the special pallet (1) likewise constructed as a carrier side (B), and wherein the depressions (3) and bars (2, 4) on the one carrier side (A) of the special pallet (1) are arranged at an angle of 90° to those of the other carrier side (B), characterised in that the bars on the carrier sides (A, B) are separated from one another by the same amount and substantially are of the same width as the depressions (3) and that the special pallet (1) has the construction of a standardised transport pallet in such a fashion that between the carrier side, a throughgoing free space is provided which is suited for engagement by pallet transport means.

2. Special pallet for the transport of sheet piles according to Claim 1, characterised in that bars (2, 4) which are arranged parallel to the shorter side edge of the special pallet (1) are interrupted at an angle of 90° or parallel to the longer side edge by longitudinal grooves (5).

3. Special pallet for the transport of sheet piles according to Claim 2, characterised in that two longitudinal grooves (5) are arranged symmetrically relative to the side edges.

## Revendications

1. Palette spéciale (1) destinée au transport de piles de feuilles pour le traitement automatisé sur des machines de traitement de feuilles, comportant des renfoncements de type rainure prévues sur la face de portée (A) de la palette et des surélévations de type latte, dans ou entre lesquelles peuvent être insérées des barres de support et de séparation, la disposition des renfoncements (3) et des lattes (2, 4) étant aussi prévue sur la deuxième face de la palette spéciale (1), qui est également réalisée en tant que face de portée (B), et les renfoncements (3) et lattes (2, 4) de la face de portée (A) de la palette spéciale (1) étant disposés suivant un angle de 90° par rapport à ceux de l'autre face de portée (B)
caractérisé en ce que
les lattes (2, 4) des faces de portée (A, B) sont disposées suivant le même écartement, et sont prévues approximativement de la même largeur que les renfoncements (3), et en ce que la palette spéciale (1) est agencée de la même façon qu'une palette de transport normale de telle sorte qu'un espace libre continu soit prévu entre les faces de portée, lequel est approprié pour l'application de moyens de transport de palettes.

2. Palette spéciale destinée au transport de piles de feuilles selon la revendication 1,
caractérisé en ce que
des lattes (2, 4), qui sont disposées parallèlement au bord latéral court de la palette spéciale (1), sont interrompues suivant un angle de 90° ou parallèlement au bord latéral long par des rainures longitudinales (5).

3. Palette spéciale destinée au transport de piles de feuilles selon la revendication 2,
caractérisé en ce que
deux rainures longitudinales (5) sont disposées symétriquement aux bords latéraux.
